# EUROPÄISCHE PATENTSCHRIFT

(11) **EP 0 403 466 B1**
(45) Veröffentlichungstag und Bekanntmachung des Hinweises auf die Patenterteilung: **14.12.1994**
(21) Anmeldenummer: 90890176.2
(22) Anmeldetag: 07.06.1990
(51) Int. Cl.: C21C 7/072, C22B 9/05

(54) **Spüleinrichtung für ein metallurgisches Gefäss**
A flushing arrangement for a metallurgical vessel
Installation de lavage pour un récipient métallurgique

(30) Priorität: 13.06.1989 DE 3919238
(43) Veröffentlichungstag der Anmeldung: 19.12.1990
(73) Patentinhaber: VOEST-ALPINE Industrieanlagenbau GmbH, A-4020 Linz (AT)
(72) Erfinder: Kitzberger, Reinhard, A-4210 Gallneukirchen (AT)
(74) Vertreter: Wolfram, Gustav, Dipl.-Ing.

(56) Entgegenhaltungen:
- EP-A- 0 064 449
- EP-A- 0 155 255
- EP-A- 0 232 244
- DE-A- 2 342 067
- DE-C- 3 810 098
- US-A- 4 449 701
- US-A- 4 462 824

## Beschreibung

Die Erfindung betrifft eine Spüleinrichtung für ein metallurgisches Gefäß, insbesondere für einen Stahlwerkskonverter, mit einer ein Verschleißfutter bildenden feuerfesten Auskleidung und mit an vorbestimmten Stellen der feuerfesten Auskleidung vorgesehenen von Spülgas durchströmten Rohren, wobei zentral in jedem Rohr mindestens ein sich in Längsrichtung des Rohres erstreckender stangen förmiger Einsatz vorgesehen ist, der mit der Rohrinnenwand einen Ringspalt bildet.

Durch das Einblasen von Spülgas in eine Metallschmelze, beispielsweise durch den Boden eines metallurgischen Gefäßes, kann in der Metallschmelze eine Rührwirkung erzielt werden, wodurch Ungleichgewichte von Zusammensetzung und Temperatur ausgeglichen, die Abscheidung nichtmetallischer Einschlüsse bewirkt und eine gewisse Entgasung der Metallschmelze gefördert werden.

Zur Einleitung von Spülgas sind eine Vielzahl von Einrichtungen bekannt. So zeigen beispielsweise die Radex-Rundschau, Heft 3, 1981, Seiten 499 bis 517; die EP-A-0 053 554 sowie die EP-A-0 032 350 gasdurchlässige, feuerfeste Konverterspülsteine als bekannt, wobei ein solcher Gasspülstein an Stelle eines Steines der feuerfesten Auskleidung des Konverters eingesetzt wird. Der Spülstein, der zur Vermeidung von seitlichem Gasaustritt einen eine poröse feuerfeste Masse einschließenden Blechmantel aufweist, wobei die poröse Masse mit einer gerichteten Porosität versehen sein kann, ersetzt somit einen herkömmlichen Stein des Verschleißfutters des Konverters. Zum Konverterinnenraum hin ist der Blechmantel offen, am entgegengesetzt gerichteten Ende des Spülsteines, an dem der Blechmantel geschlossen ist, ist eine Speiseleitung an den Blechmantel gasdicht angeschlossen.

Spülsteine dieser Art weisen den Nachteil auf, daß sie kompliziert herzustellen und einzubauen sind, und daß zwischen der Blechummantelung und der darin enthaltenen porösen, feuerfesten Masse ein unkontrollierter Gasdurchtritt erfolgen kann, wenn die feuerfeste Masse am Blechmantel nicht vollständig anliegt. Weiters weist ein solcher Spülstein einen gegenüber dem Verschleißfutter des Konverters voreilenden Verschleiß auf, so daß material- und zeitaufwendige Reparaturmaßnahmen zwischen zwei Neuzustellungen des Verschleißfutters erforderlich sind.

Weiters ist es bekannt (AT-B-265 341), in einem feuerfesten Spülstein ein Düsenrohr einzubetten, was jedoch den Nachteil aufweist, daß der Spülstein, der ebenfalls an Stelle eines herkömmlichen Steines der feuerfesten Auskleidung des Konverters eingesetzt ist, stets mit einer gewissen Mindestmenge von Spülgas beaufschlagt werden muß, solange der Spülstein von Schmelze bedeckt ist, um ein Zusetzen des Düsenrohres durch Eindringen von Schmelze zu vermeiden.

Es ist weiters bekannt (EP-A-0 043 338, EP-A-0 021 861 und EP-A-0 043 787), einen Spülstein aus mehreren feuerfesten Einzelteilen mit geringer oder überhaupt keiner Porosität zu bilden, wobei die Einzelteile durch einen Blechmantel zu einem sogenannten Sandwich-Spülstein, der ebenfalls an Stelle eines herkömmlichen Steines der feuerfesten Auskleidung des Konverters eingebaut wird, zusammengehalten sind. In den aneinanderstoßenden Flächen der feuerfesten Einzelteile sind Längsnuten oder profilierte Metalleinlagen, durch die das Spülgas leitende Hohlräume gebildet werden, vorgesehen. Abgesehen davon, daß ein solcher Sandwich-Spülstein ebenfalls sehr kompliziert und aufwendig hergestellt werden muß, weist er den Nachteil auf, daß eine Änderung der Gasdurchlässigkeit während der Einsetzdauer stattfinden kann, wenn sich ein Einzelteil vom benachbarten Einzelteil oder vom Blechmantel löst. Weiters kann ein voreilender Verschleiß nicht ausgeschlossen werden, da die feuerfesten Einzelteile eine andere Zusammensetzung aufweisen wie die feuerfesten Steine des Verschleißfutters.

Zur Vermeidung dieser Nachteile ist es bekannt (EP-A-0 155 255), an vorbestimmten Stellen des Bodens zwischen benachbarten feuerfesten Steinen eine metallische Spülplatte einzubauen, die sich zwischen den Spülsteinen von Querfuge zu Querfuge erstreckt. Hiebei kann ein verhältnismäßig großer Steinverschleiß an den die Spülplatte aufweisenden Fugenstellen auftreten. Durch eine Steinausdehnung bei Erwärmung des metallurgischen Gefäßes kann es zu einem Quetschen und damit zu einer Verringerung der Spülgasmenge kommen.

Aus der EP-B-0 064 449 ist eine Spüleinrichtung bekannt, bei der mehrere von einem außerhalb des Gefäßes liegenden Verteiler ausgehende flachgepreßte Rohre durch den Konvertermantel und das Dauerfutter hindurchgeführt sind und in Ausnehmungen, die in benachbarte Steine des Verschleißfutters eingeschnitten sind, eingesetzt sind. Durch die flachgepreßten Rohre wird bewirkt, daß keine Schmelze in die Öffnungen der Rohre eintritt, darin erstarrt und diese so verstopft, daß ein Freiblasen nicht mehr möglich ist. Jedoch haben die flachgepreßten Rohre den Nachteil, daß es aufgrund der geringen Wandstärke und der großen Breite zu einer starken Verformung (Ausbauchung, Welligkeit) des Rohres kommt. Das Rohr ist in der Folge mit der Mauerung verspannt, die Beweglichkeit ist eingeschränkt und das Rohr wird dann bei einer Relativbewegung zwischen Dauer- und Verschleißfutter abgerissen bzw. platzt innerhalb der Mauerung. Dieser Umstand wird noch dadurch gefördert, daß das dünnwandige Rohr während des Betriebes durch Aufkohlung an Zähigkeit verliert. Es kommt dadurch zu einem relativ großen Steinverschleiß an den die flachgepreßten Rohre aufweisenden Fugenstellen, wodurch die Lebensdauer des Verschleißfutters im Bereich eines defekten Rohres leidet, so daß eine vorzeitige Neuausmauerung des Gefäßes erforderlich ist.

Ein weiterer Nachteil der flachgepreßten Rohre ist darin zu sehen, daß das zugeführte Gas relativ breitgefächert in das Gefäßinnere eintritt, wodurch die Spülwirkung nachteilig beeinflußt wird.

Aus der US-A-4 462 824 ist eine Spüleinrichtung der eingangs beschriebenen Art bekannt, bei der der Ringspalt von einem Außenrohr und einem festen inneren Kern gebildet ist. Der innere feste Kern ist von einem Rohr größeren Durchmessers gebildet, das mit feuerfestem Material gefüllt ist.

Bei einer aus der US-A-4 449 701 bekannten Spüleinrichtung für ein metallurgisches Gefäß liegen gleichfalls ein durch die feuerfeste Auskleidung des Gefäßes führendes Außenrohr und ein in dieses Außenrohr unter Bildung eines Ringspaltes eingesetzter Einsatz vor, welcher seinerseits stangenförmig geformt ist und aus einem mit feuerfestem Material ausgefüllten Rohr besteht. Dieses Rohr ist mehrfach gegen radiales Bewegen im Außenrohr abgestützt und an einem Ende mit einer Platte verbunden, welche ihrerseits, das Außenrohr am äußeren Ende abschließend, mit dem Außenrohr verschweißt ist. Ähnlich sind auch bei Spüleinrichtungen, welche in der DE-OS 23 42 067 beschrieben sind, zwischen dem Außenrohr und dem in diesem befindlichen Einsatz Abstützungen vorgesehen, welche ein radiales Bewegen des Einsatzes gegenüber dem Außenrohr verhindern.

Die Erfindung bezweckt die Vermeidung der Nachteile und Schwierigkeiten, die bei den bekannten Spüleinrichtungen vorliegen, und stellt sich die Aufgabe eine Spüleinrichtung der eingangs beschriebenen Art zu schaffen, bei der der Gasstrahl möglichst scharf gebündelt in das Gefäßinnere eintritt, jedoch trotzdem ein Eindringen von Schmelze in die Rohre auch bei geringem Gasdruck verhindert wird, und bei der weiters möglichst geringe unterschiedliche Betriebsbedingungen, insbesondere bezüglich Form, axialer Beweglichkeit und Austrittsquerschnitt, zwischen der feuerfesten Auskleidung und den Rohren auftreten.

Zur Lösung dieser Aufgabe schafft die vorliegende Erfindung eine Ausbildung einer Spüleinrichtung eingangs erwähnter Art, welche dadurch gekennzeichnet ist, daß der Einsatz von einem Draht gebildet ist und in dem im Verschleißfutter liegenden Teil des Rohres lose, d.h. ohne seitliche Abstützung vorgesehen ist und lediglich in axialer Richtung gegenüber dem Rohr lagefixiert ist und daß die Fixierung des Einsatzes hierbei gegenüber dem Rohr ein geringes Spiel in axialer Richtung aufweist. Hierdurch kann sich der Einsatz gegenüber dem Rohr in axialer Richtung geringfügig bewegen, was einem Zusetzen des Rohres auch bei extremen Betriebsbedingungen (z.B. sehr geringer Spülgasmenge) hinderlich ist. Dadurch daß, der Einsatz in dem im Verschleißfutter liegenden Teil des Rohres lose, d.h. ohne seitliche Abstützung vorgesehen und lediglich in axialer Richtung gegenüber dem Rohr lagefixiert ist, zentriert sich bei Gasdurchleitung durch das Rohr der Einsatz selbsttätig im Rohr, so daß während der Gasspülung stets ein Ringspalt zwischen Rohrinnenwand und Einsatz vorhanden ist.

Nach einer weiteren Ausbildung der erfindungsgemäßen Spüleinrichtung ist vorgesehen, daß der Einsatz von einem Drahtseil gebildet ist und in dem im Verschleißfutter liegenden Teil des Rohres lose, d.h. ohne seitliche Abstützung vorgesehen ist und lediglich in axialer Richtung gegenüber dem Rohr lagefixiert ist und daß die Fixierung des Einsatzes hierbei gegenüber dem Rohr ein geringes Spiel in axialer Richtung aufweist.

Eine andere Ausbildung der erfindungsgemäßen Spüleinrichtung ist dadurch gekennzeichnet, daß der als Innenrohr ausgebildete Einsatz in dem im Verschleißfutter liegenden Teil des Rohres lose, d.h. ohne seitliche Abstützung vorgesehen ist und lediglich in axialer Richtung gegenüber dem Rohr lagefixiert ist und daß die Fixierung des Einsatzes hierbei gegenüber dem Rohr ein geringes Spiel in axialer Richtung aufweist.

Es ist aus der EP-B-0 064 449 bekannt, in flachgepreßten Rohren, die durch das Verschleißfutter ragen, einen oder mehrere Drähte in Längsrichtung der Rohre einzusetzen, welche Drähte einen Durchmesser aufweisen der der Dicke des Innenquerschnittes der Rohre entspricht, wobei der Draht bzw. die Drähte die Aufgabe haben, ein weiteres Zusammenquetschen der flachgepreßten Rohre zu verhindern. Der Draht bildet somit eine Unterteilung des Rohrinnenquerschnites in zwei oder mehrere Innenräume.

Vorzugsweise sind erfindungsgemäß der im Verschleißfutter liegende Teil des Rohres und der darin eingesetzte Einsatz bzw. die darin eingesetzten Einsätze radialsymmetrisch ausgebildet, wodurch sich gleichmäßig über den Querschnitt verteilte Wärmedehnungen ergeben, so daß die hierdurch hervorgerufene Beanspruchung des Verschleißfutters gleichmäßig über den Umfang des Rohres verteilt ist.

Eine leicht herzustellende Ausführungsform ist dadurch gekennzeichnet, daß das Rohr einen Kreisquerschnitt aufweist.

Eine besonders gute Paßform an in Steine des Verschleißfutters eingeschnittene Ausnehmungen für die Aufnahme der Rohre ergibt sich, wenn das Rohr einen von einem regelmäßigen Vieleck gebildeten Querschnitt, vorzugsweise einen quadratischen oder sechseckigen Querschnitt, aufweist.

Vorzugsweise weist der Ringspalt eine Breite zwischen 1 und 3 mm auf, wobei zweckmäßig der Innendurchmesser des Rohres zwischen 4 und 12 mm, vorzugsweise zwischen 4 und 8 mm, und der Durchmesser des Einsatzes zwischen 2 und 8 mm, vorzugsweise zwischen 2 und 5 mm, liegt.

Da aus Stahl gefertigte Rohre durch Aufkohlung zu starker Versprödung neigen, wird eine ausreichende Festigkeit des Rohres zweckmäßig dadurch gesichert, daß das Rohr eine Wandstärke aufweist, die etwa der Hälfte des Innendurchmessers des Rohres entspricht.

Vorteilhaft beträgt das Verhältnis der Länge des im Verschleißfutter liegenden Rohres zum Innendurchmesser des im Verschleißfutter liegenden Rohres mindestens 16, wobei dieses Verhältnis nicht nur bei neu ausgemauerten Konvertern, sondern auch am Ende einer Konverterreise, also wenn der Konverter neu ausgemauert werden muß, vorhanden sein soll.

Gaszuführungsrohr leitungsmäßig verbunden sind, wobei der Einsatz jedes Rohres an dem Gaszuführungsrohr fixiert ist.

Eine weitere bevorzugte Ausführungsform, deren Herstellung ebenfalls besonders einfach ist, ist dadurch gekennzeichnet, daß zwei Rohre, die im Abstand voneinander im Verschleißfutter des metallurgischen Gefäßes angeordnet sind, mit ihren außerhalb des Verschleißfutters liegenden Enden mit einem gemeinsamen Gaszuführungsrohr leitungsmäßig verbunden sind und daß die beiden Rohre einen gemeinsamen, sich von der Mündung eines Rohres bis zur Mündung des anderen Rohres erstreckenden Einsatz aufweisen.

Um eine möglichst gute Zentrierung des Einsatzes gegenüber dem Rohr in radialer Richtung sicherzustellen, ist zweckmäßig der Einsatz an dem außerhalb des Verschleißfutters liegenden Teil des Rohres in axialer Richtung fixiert.

Hierbei kann der Einsatz zweckmäßig mittels einer Stützrippe an dem Rohr fixiert sein.

Bei großen Rohrdurchmessern weist vorteilhaft das Rohr eine Mehrzahl von Einsätzen auf.

Um eine gewisse Beweglichkeit des Einsatzes gegenüber dem Rohr sicherzustellen, weist vorteilhaft das Rohr einen geradlinigen sich im Winkel zu dem im Verschleißfutter liegenden Teil des Rohres erstreckenden Rohrteil auf, durch den sich der Einsatz erstreckt.

Zweckmäßig sind zwischen dem Rohr und einem aus feuerfesten Steinen gebildeten Verschleißfutter verbleibende Freiräume mit feuerfester Masse ausgefüllt.

Die Erfindung ist nachfolgend anhand der Zeichnung an mehreren Ausführungsbeispielen näher erläutert, wobei Fig. 1 einen Längsschnitt durch einen Stahlwerkskonverter, Fig. 2 eine Draufsicht auf den Boden des Stahlwerkskonverters und Fig. 3 einen Schnitt gemäß der Linie III-III der Fig. 2 gemäß einer ersten Ausführungsform zeigen. In Fig. 4 ist ein Detail der Fig. 2 vergrößert dargestellt. Fig. 5 zeigt eine Spüleinrichtung in Seitenansicht, teilweise im Schnitt. Fig. 6 veranschaulicht die in Fig. 5 dargestellte Spüleinrichtung in Grundrißdarstellung, ebenfalls geschnitten. Fig. 7 zeigt in zu Fig. 5 analoger Darstellung eine weitere Ausführungsform der Spüleinrichtung. Die Fig. 8 und 9 veranschaulichen eine weitere Ausführungsform der Spüleinrichtung im Axialschnitt und im Querschnitt gemäß Linie IX-IX der Fig. 8. In den Fig. 10 bis 13 sind unterschiedliche Querschnittsformen von Rohren und Einsätzen gezeigt.

Der in Fig. 1 dargestellte Stahlwerkskonverter weist einen Metallaußenmantel 1 auf, der innenseitig sowohl am Boden 2 als auch an den Seitenwänden 3 mit einem Dauerfutter 4 versehen ist. Auf dem Dauerfutter, welches von feuerfesten Steinen 5 gebildet ist, ist ein ebenfalls aus feuerfesten Steinen 6 hergestelltes Verschleißfutter 7 aufgemauert. Wie aus Fig. 2 ersichtlich ist, sind die feuerfesten Steine 6 des Verschleißfutters 7 in sternförmig vom Zentrum 8 des Bodens 2 bzw. der Längsachse 9 des Konverters ausgehenden Reihen 10 angeordnet, wobei zueinander parallele Reihen 10 mit Längsfugen 11 aneinanderliegen und die Steine 6 benachbarter Reihen 10 zueinander versetzt angeordnet sind. Die benachbarten Steine 6 jeder Reihe bilden in die Längsfugen 11 zwischen benachbarten Reihen 10 mündende und jeweils an eine Seitenfläche eines Steines einer benachbarten Reihe 10 stoßende Querfugen 12.

An vorbestimmten Stellen 13 des Bodens 2, die vorzugsweise in etwa gleichem Abstand zum Zentrum 8 des Bodens 2 und auch in untereinander etwa gleichem Abstand vorgesehen sind, sind Spüleinrichtungen 14 eingesetzt. Jede Spüleinrichtung 14 ist gemäß der in den Fig. 1 bis 4 dargestellten Ausführungsform von einem den Metallaußenmantel 1 durchsetzenden und bis in die Höhe knapp unterhalb des Verschleißfutters 7 ragenden Zuführungsrohr 15 für das Spülgas gebildet.

Am Ende 16 des stirnseitig verschlossenen Zuführungsrohres 15 sind zwei im Mantel 17 des Zuführungsrohres eingeschweißte Rohre 18, nachfolgend als Verteilerrohre bezeichnet, mit Kreisquerschnitt angeordnet, die vom Ende 16 des Zuführungsrohres 15 in Richtung Konverterinnenraum 19 divergieren, u.zw. in Form eines gabelartig gestalteten U-förmigen Bogenteiles 20. Diese Bogenteile 20 der Verteilerrohre 18 befinden sich im Dauerfutter 4 knapp unterhalb des Verschleißfutters 7. Die Bogenteile 20 gehen in geradlinige Rohrteile 21 mit Kreisquerschnitt über, deren Distanz 22 etwa der Dicke 23 eines Steines 6 des Verschleißfutters 7 entspricht. Einer 6' der Steine 6 des Verschleißfutters 7 weist an den Ecken im Querschnitt zum Querschnitt der Rohrteile 21 korrespondierend ausgebildete Ausnehmungen 24 auf, die die Rohrteile 21 aufnehmen. Der Zwischenraum zwischen den Rohrteilen 21 und dem Stein 6' ist mit feuerfester Masse 25 ausgefüllt.

In den Verteilerrohren 18 sind stangenförmige, u.zw. von einem Draht gebildete Einsätze 26 vorgesehen, die sich über die gesamte Länge der Verteilerrohre 18 erstrecken und bis in das Zuführungsrohr 15 ragen. Die in das Zuführungsrohr 15 ragenden Enden 27 der Einsätze 26 sind rechtwinkelig abgebogen und an einer das Zuführungsrohr 15 stirnseitig verschließenden Platte 28 befestigt, beispielsweise durch Schweißen. Hierdurch sind die Einsätze 26 in axialer Richtung gegenüber den Verteilerrohren 18 fixiert. In radialer Richtung sind die Einsätze gegenüber den Verteilerrohren 18, u.zw. deren geradlinigen Rohrteilen 21, die das Verschleißfutter 7 durchsetzen, frei beweglich, welche Beweglichkeit sich durch Verformen im elastischen Bereich der Einsätze 26 ergibt. Bei Gasdurchfluß kommt es zu einer Selbstzentrierung der Einsätze 26 gegenüber der Innenwand 29 der Verteilerrohre 18, so daß sich zwischen jedem Einsatz 26 und der Innenwand 29 des Verteilerrohres 18 ein Ringspalt 30 gleichmäßiger Breite bildet. Der Innendurchmesser der Verteilerrohre beträgt 6 mm, der Durchmesser des Einsatzes 3 mm.

Wie aus Fig. 5 ersichtlich ist, weisen die Verteilerrohre zwischen dem Zuführungsrohr 15 und ihrem Bogenteil 20 noch ein geradliniges Stück 31 auf, wodurch eine gewisse radiale Beweglichkeit des Einsatzes 26 gegenüber diesem geradlinigen Stück 31 gegeben ist. Diese radiale Beweglichkeit ergibt im geradlinigen Rohrteil 21, der sich etwa rechtwinkelig zu dem geradlinigen Stück 31 erstreckt, eine geringfügige axiale Beweglichkeit des Einsatzes 26 gegenüber dem Rohrteil 21, wodurch ein Verlegen des Ringspaltes 30 am freien Ende der Rohrteile 21 zuverlässig verhindert wird, u.zw. auch dann, wenn nur sehr geringe Gasmengen durch die Verteilerrohre 18 in den Konverterinnenraum eingeblasen werden.

Durch die radialsymmetrische Ausbildung des Ringspaltes 30 kann die kinetische Energie des Gasstrahles in die Schmelze stark gebündelt eingebracht werden, wodurch nur eine geringe Beeinflussung des Gasstrahles durch die Schmelze möglich ist. Auch wird hiedurch das Zuwachsen des Ringspaltes 30 weitestgehend verhindert.

Durch das geradlinige, vom Zuführungsrohr 15 abzweigende Stück 31 der Verteilerrohre 18 kann eine Relativbewegung zwischen Dauerfutter 4 und Verschleißfutter 7 gut aufgenommen werden, so daß ein Abreißen der Verteilerrohre 18 verhindert wird. Vorteilhaft ist dieses geradlinige Stück 31 mit einem weichen oder ausdampfenden Material umwickelt, wodurch ein Freiraum zur Aufnahme der sich ergebenden Relativbewegungen zwischen Dauer- 4 und Verschleißfutter 7 gebildet wird.

Wie aus den Fig. 1 und 3 ersichtlich, wird nur ein geringer Volumsteil des Dauerfutters 4 von der Spüleinrichtung 14 durchsetzt, sodaß nur eine geringe Menge an Stampfmasse 25, die einen Stein 5 des Dauerfutters 4 an der Stelle der Einführung des Zuführungsrohres 15 ersetzt, erforderlich ist.

Gemäß der in Fig. 7 dargestellten Ausführungsform ist der Einsatz 26 ebenfalls U-förmig gebogen und reicht bei gabelförmig ausgebildeten Verteilerrohren 18 von der Mündung des einen Verteilerrohres 18 über die Einmündungsstelle des Zuführungsrohres 15 bis zur Mündung des gegenüberliegenden zweiten Rohres 18. Hiedurch ist der Einsatz 26 in axialer Richtung soweit fixiert, daß er nicht aus den Verteilerrohren hinausgedrückt werden kann. Es ergibt sich zudem eine gute geringfügige Beweglichkeit in axialer Richtung gegenüber den geradlinigen Rohrteilen 21, wodurch ebenfalls, wie oben erwähnt, das Eindringen von Schmelze in die Verteilerrohre und ein Zuwachsen des Ringspaltes 30 verhindert wird.

Gemäß der in den Fig. 8 und 9 dargestellten Ausführungsform ist das Spülelement als Einzelelement, d.h. als einzelnes Rohr 18', ausgebildet, welches geradlinig von außen durch den Metallaußenmantel 1 und die gesamte feuerfeste Auskleidung des Stahlwerkskonverters geführt ist. Die Fixierung des Einsatzes 26' gegenüber dem Rohr 18' erfolgt über zwei radialsymmetrisch angeordnete Rippen 32, 33. Eine der Rippen ist lediglich am Rohr 18' durch Verschweißen fixiert und dient als Führung für den Einsatz 26'. Die zweite gegenüberliegenden Rippe 33 ist sowohl am Rohr 18' als auch am Einsatz 26 durch Verschweißen fixiert.

In den Fig. 10 bis 13 sind verschiedene Querschnittsvarianten für die Spüleinrichtung veranschaulicht. Eine quadratische Rohrquerschnittsform kann sich als besonders günstig erweisen, wenn quadratische Ausnehmungen in den Steinen 6' des Verschleißfutters 7 eingeschnitten sind, so daß man nahezu ohne feuerfeste Masse bei der Fixierung des Verteilerrohres 18 bzw. 18' im Verschleißfutter 7 auskommen kann. Gemäß der in Fig. 13 dargestellten Ausführungsform ist der Einsatz 26 von einem mehrlitzigen Drahtseil 34 gebildet.

Die erfindungsgemäße Spüleinrichtung ermöglicht infolge des sicheren Verhinderns eines Zuwachsens der Mündung das Zuführen von Spülgas in genau vorbestimmter Menge pro Zeiteinheit, wodurch eine sehr genaue Regelung der zugeführten Spülgasmenge möglich ist. Ein besonderer Vorteil der erfindungsgemäßen Spüleinrichtung ist darin zu sehen, daß die Regelung insoferne vereinfacht werden kann, als mehrere Spüleinrichtungen mit einem gemeinsam wirkenden Regelorgan betätigt werden können und nicht, sowie bisher, jede Spüleinrichtung - infolge des häufigen Zuwachsens einer herkömmlichen Spüleinrichtung - für sich regelbar sein muß. So ist es möglich, mehrere Spüleinrichtungen außerhalb des Konverters an ein gemeinsames Zuführungsrohr anzuschließen und an diesem eine Regelvorrichtung vorzusehen.

## Patentansprüche

1. Spüleinrichtung für ein metallurgisches Gefäß, insbesondere für einen Stahlwerkskonverter, mit einer ein Verschleißfutter (7) bildenden feuerfesten Auskleidung und mit an vorbestimmten Stellen der feuerfesten Auskleidung vorgesehenen von Spülgas durchströmten Rohren (18, 18'), wobei zentral in jedem Rohr (18, 18') mindestens ein sich in Längsrichtung des Rohres (18, 18') erstreckender stangenförmiger Einsatz (26, 26') vorgesehen ist, der mit der Rohrinnenwand (29) einen Ringspalt (30) bildet, dadurch gekennzeichnet, daß der Einsatz (26, 26') von einem Draht gebildet ist und in dem im Verschleißfutter liegenden Teil des Rohres (18, 18') lose, d.h. ohne seitliche Abstützung vorgesehen ist und lediglich in axialer Richtung gegenüber dem Rohr (18, 18') lagefixiert ist und daß die Fixierung des Einsatzes (26, 26') hierbei gegenüber dem Rohr (18, 18') ein geringes Spiel in axialer Richtung aufweist.

2. Spüleinrichtung für ein metallurgisches Gefäß, insbesondere für einen Stahlwerkskonverter, mit einer ein Verschleißfutter (7) bildenden feuerfesten Auskleidung und mit an vorbestimmten Stellen der feuerfesten Auskleidung vorgesehenen von Spülgas durchströmten Rohren (18, 18'), wobei zentral in jedem Rohr (18, 18') mindestens ein sich in Längsrichtung des Rohres (18, 18') erstreckender stangenförmiger Einsatz (26, 26') vorgesehen ist, der mit der Rohrinnenwand (29) einen Ringspalt (30) bildet, dadurch gekennzeichnet, daß der Einsatz (26, 26') von einem Drahtseil (34) gebildet ist und in dem im Verschleißfutter liegenden Teil des Rohres (18, 18') lose, d.h. ohne seitliche Abstützung vorgesehen ist und lediglich in axialer Richtung gegenüber dem Rohr (18, 18') lagefixiert ist und daß die Fixierung des Einsatzes (26, 26', 34) hierbei gegenüber dem Rohr (18, 18') ein geringes Spiel in axialer Richtung aufweist.

3. Spüleinrichtung für ein metallurgisches Gefäß, insbesondere für einen Stahlwerkskonverter, mit einer ein Verschleißfutter (7) bildenden feuerfesten Auskleidung und mit an vorbestimmten Stellen der feuerfesten Auskleidung vorgesehenen von Spülgas durchströmten Rohren (18, 18'), wobei zentral in jedem Rohr (18, 18') mindestens ein sich in Längsrichtung des Rohres (18, 18') erstreckender stangenförmiger, als Innenrohr ausgebildeter Einsatz (26, 26') vorgesehen ist, der mit der Rohrinnenwand (29) einen Ringspalt (30) bildet, dadurch gekennzeichnet, daß der als Innenrohr ausgebildete Einsatz (26, 26') in dem im Verschleißfutter liegenden Teil des Rohres (18, 18') lose, d.h. ohne seitliche Abstützung vorgesehen ist und lediglich in axialer Richtung gegenüber dem Rohr (18, 18') lagefixiert ist und daß die Fixierung des Einsatzes (26, 26') hierbei gegenüber dem Rohr (18, 18') ein geringes Spiel in axialer Richtung aufweist.

4. Spüleinrichtung nach einem der Ansprüche 1 bis 3, dadurch gekennzeichnet, daß der im Verschleißfutter (7) liegende Teil des Rohres (18, 18') und der darin eingesetzte Einsatz (26, 26', 34) bzw. die darin eingesetzten Einsätze radialsymmetrisch ausgebildet sind.

5. Spüleinrichtung nach einem der Ansprüche 1 bis 4, dadurch gekennzeichnet, daß das Rohr (18, 18') einen Kreisquerschnitt aufweist.

6. Spüleinrichtung nach einem der Ansprüche 1 bis 5, dadurch gekennzeichnet, daß das Rohr (18, 18') einen von einem regelmäßigen Vieleck gebildeten Querschnitt, vorzugsweise einen quadratischen oder sechseckigen Querschnitt aufweist.

7. Spüleinrichtung nach einem der Ansprüche 1 bis 6, dadurch gekennzeichnet, daß der Ringspalt (30) eine Breite zwischen 1 und 3 mm aufweist.

8. Spüleinrichtung nach einem der Ansprüche 1 bis 7, dadurch gekennzeichnet, daß der Innendurchmesser des Rohres (18, 18') zwischen 4 und 12 mm, vorzugsweise zwischen 4 und 8 mm, und der Durchmesser des Einsatzes (26, 26', 34) zwischen 2 und 8 mm, vorzugsweise zwischen 2 und 5 mm, liegt.

9. Spüleinrichtung nach einem der Ansprüche 1 bis 8, dadurch gekennzeichnet, daß das Rohr (18, 18') eine Wandstärke aufweist, die etwa der Hälfte des Innendurchmessers des Rohres entspricht.

10. Spüleinrichtung nach einem der Ansprüche 1 bis 9, dadurch gekennzeichnet, daß das Verhältnis der Länge des im Verschleißfutter liegenden Rohres (18, 18') zum Innendurchmesser des im Verschleißfutter liegenden Rohres mindestens 16 beträgt.

11. Spüleinrichtung nach einem der Ansprüche 1 bis 10, dadurch gekennzeichnet, daß mindestens zwei Rohre (18), die im Abstand voneinander im Verschleißfutter (7) des matallurgischen Gefäßes angeordnet sind, mit ihren außerhalb des Verschleißfutters (7) liegenden Enden mit einem gemeinsamen Gaszuführungsrohr (15) leitungsmäßig verbunden sind, wobei der Einsatz (26, 34) jedes Rohres (18) an dem Gaszuführungsrohr (15) fixiert ist.

12. Spüleinrichtung nach einem der Ansprüche 1 bis 10, dadurch gekennzeichnet, daß zwei Rohre (18), die im Abstand voneinander im Verschleißfutter (7) des metallurgischen Gefäßes angeordnet sind, mit ihren außerhalb des Verschleißfutters (7) liegenden Enden mit einem gemeinsamen Gaszuführungsrohr (15) leitungsmäßig verbunden sind und daß die beiden Rohre (18) einen gemeinsamen, sich von der Mündung eines Rohres bis zur Mündung des anderen Rohres erstreckenden Einsatz (26, 34) aufweisen.

13. Spüleinrichtung nach einem der Ansprüche 1 bis 10, dadurch gekennzeichnet, daß der Einsatz (26') an dem außerhalb des Verschleißfutters (7) liegenden Teil des Rohres (18') in axialer Richtung fixiert ist.

14. Spüleinrichtung nach Anspruch 13, dadurch gekennzeichnet, daß der Einsatz (26') mittels mindestens einer Stützrippe (32, 33) an dem Rohr (18') fixiert ist.

15. Spüleinrichtung nach einem der Ansprüche 1 bis 14, dadurch gekennzeichnet, daß das Rohr (18, 18') eine Mehrzahl von Einsätzen aufweist.

16. Spüleinrichtung nach einem der Ansprüche 1 bis 17, dadurch gekennzeichnet, daß das Rohr (18) einen geradlinigen sich im Winkel zu dem im Verschleißfutter (7) liegenden Teil des Rohres (18) erstreckenden Rohrteil (31) aufweist, durch den sich der Einsatz (26, 34) erstreckt.

17. Spüleinrichtung nach einem der Ansprüche 1 bis 16, dadurch gekennzeichnet, daß zwischen dem Rohr (18, 18') und einem aus feuerfesten Steinen gebildeten Verschleißfutter verbleibende Freiräume mit feuerfester Masse (25) ausgefüllt sind.

## Claims

1. A flushing arrangement for a metallurgical vessel, in particular, a steelworks converter, comprising a refractory lining constituting a working lining (7) and pipes (18, 18') provided at predetermined points of the refractory lining, through which flush gas flows, at least one rod-shaped insert (26, 26') being provided centrally in each pipe (18, 18') and extending in the longitudinal direction of the pipe (18, 18'), said insert forming an annular gap (30) with the pipe inner wall (29), characterized in that the insert (26, 26') is formed by a wire and is provided in the section of the pipe (18, 18') located within the working lining in a loose manner, i.e., without lateral support, and is fixed in its position relative to the pipe (18, 18') merely in the axial direction, the fixation of the insert (26, 26') providing for a slight play relative to the pipe (18, 18') in the axial direction.

2. A flushing arrangement for a metallurgical vessel, in particular, a steelworks converter, comprising a refractory lining constituting a working lining (7) and pipes (18, 18') provided at predetermined points of the refractory lining, through which flush gas flows, at least one rod-shaped insert (26, 26') being provided centrally in each pipe (18, 18') and extending in the longitudinal direction of the pipe (18, 18'), said insert forming an annular gap (30) with the pipe inner wall (29), characterized in that the insert (26, 26') is formed by a wire rope and is provided in the section of the pipe (18, 18') located within the working lining in a loose manner, i.e., without lateral support, and is fixed in its position relative to the pipe (18, 18') merely in the axial direction, the fixation of the insert (26, 26', 34) providing for a slight play relative to the pipe (18, 18') in the axial direction.

3. A flushing arrangement for a metallurgical vessel, in particular, a steelworks converter, comprising a refractory lining constituting a working lining (7) and pipes (18, 18') provided at predetermined points of the refractory lining, through which flush gas flows, at least one rod-shaped insert (26, 26') designed as an internal pipe being provided centrally in each pipe (18, 18') and extending in the longitudinal direction of the pipe (18, 18'), said insert forming an annular gap (30) with the pipe inner wall (29), characterized in that the insert (26, 26') designed as an internal pipe is provided in the section of the pipe (18, 18') located within the working lining in a loose manner, i.e., without lateral support, and is fixed in its position relative to the pipe (18, 18') merely in the axial direction, the fixation of the insert (26, 26') providing for a slight play relative to the pipe (18, 18') in the axial direction.

4. A flushing arrangement according to any one of claims 1 to 3, characterized in that the section of the pipe (18, 18') located within the working lining (7) and the insert (26, 26', 34), or inserts, inserted therein are designed to be radially symmetrical.

5. A flushing arrangement according to any one of claims 1 to 4, characterized in that the pipe (18, 18') has a circular cross section.

6. A flushing arrangement according to any one of claims 1 to 5, characterized in that the pipe (18, 18') has a cross section formed by a regular polygon, preferably a square or hexagonal cross section.

7. A flushing arrangement according to any one of claims 1 to 6, characterized in that the annular gap (30) has a width ranging between 1 and 3 mm.

8. A flushing arrangement according to any one of claims 1 to 7, characterized in that the internal diameter of the pipe (18, 18') ranges between 4 and 12 mm, preferably between 4 and 8 mm, and the diameter of the insert (26, 26', 34) ranges between 2 and 8 mm, preferably between 2 and 5 mm.

9. A flushing arrangement according to any one of claims 1 to 8, characterized in that the pipe (18, 18') has a wall thickness approximately corresponding to half of the internal diameter of the pipe.

10. A flushing arrangement according to any one of claims 1 to 9, characterized in that the ratio of the length of the pipe (18, 18') located within the working lining to the internal diameter of the pipe located within the working lining is at least 16.

11. A flushing arrangement according to any one of claims 1 to 10, characterized in that at least two pipes (18) arranged within the working lining (7) of the metallurgical vessel in spaced relationship are flow-connected with a common gas feeding pipe (15) by their ends lying outside of the working lining (7), the insert (26, 34) of each pipe (18) being fastened to said gas feeding pipe (15).

12. A flushing arrangement according to any one of claims 1 to 10, characterized in that two pipes (18) arranged within the working lining (7) of the metallurgical vessel in spaced relationship are flow-connected with a common gas feeding pipe (15) by their ends lying outside of the working lining (7) and that the two pipes (18) have a common insert (26, 34) extending from the mouth of one pipe as far as to the mouth of the other pipe.

13. A flushing arrangement according to any one of claims 1 to 10, characterized in that the insert (26') is fixed in the axial direction on the section of the pipe (18') located outside of the working lining (7).

14. A flushing arrangement according to claim 13, characterized in that the insert (26') is fixed to the pipe (18') by means of at least one supporting rib (32, 33).

15. A flushing arrangement according one of claims 1 to 14, characterized in that the pipe (18, 18') comprises a plurality of inserts.

16. A flushing arrangement according to any one of claims 1 to 17, characterized in that the pipe (18) has a straight pipe section (31) extending at an angle relative to the section of the pipe (18) located within the working lining (7), the insert (26, 34) passing through said straight pipe section.

17. A flushing arrangement according to any one of claims 1 to 16, characterized in that free spaces remaining between the pipe (18, 18') and a working lining formed by refractory bricks are filled with refractory mass (25).

## Revendications

1. Dispositif de brassage pour un récipient métallurgique, en particulier un convertisseur d'aciérie, comportant un revêtement réfractaire constituant une fourrure d'usure (7) et des tubes (18, 18') prévus sur des sites prédeterminés de la fourrure d'usure, à travers lesquels tubes passe le gaz de brassage, cependant qu'au moins un insert (26, 26') en forme de barre s'étendant en sens longitudinal du tube (18, 18') est prévu centralement dans chacun des tubes (18, 18') en formant une fente annulaire (30) avec la parois intérieure de tube (29), caractérisé en ce que l'insert (26, 26') est constitué d'un fil et est prévu dans la section de tube (18, 18') qui se trouve dans la fourrure d'usure, de façon libre, c'est-à-dire sans support latéral, et est fixé en position par rapport au tube (18, 18') seulement en sens axial, la fixation de l'insert (26, 26') prévoyant un jeu faible par rapport au tube (18, 18') en sens axial.

2. Dispositif de brassage pour un récipient métallurgique, en particulier un convertisseur d'aciérie, comportant un revêtement réfractaire constituant une fourrure d'usure (7) et des tubes (18, 18') prévus sur des sites prédeterminés de la fourrure d'usure, à travers lesquels tubes passe le gaz de brassage, cependant qu'au moins un insert (26, 26') en forme de barre s'étendant en sens longitudinal du tube (18, 18') est prévu centralement dans chacun des tubes (18, 18') en formant une fente annulaire (30) avec la parois intérieure de tube (29), caractérisé en ce que l'insert (26, 26') est constitué d'un câble en fils et est prévu dans la section de tube (18, 18') qui se trouve dans la fourrure d'usure, de façon libre, c'est-à-dire sans support latéral, et est fixé en position par rapport au tube (18, 18') seulement en sens axial, la fixation de l'insert (26, 26', 34) prévoyant un jeu faible par rapport au tube (18, 18') en sens axial.

3. Dispositif de brassage pour un récipient métallurgique, en particulier un convertisseur d'aciérie, comportant un revêtement réfractaire constituant une fourrure d'usure (7) et des tubes (18, 18') prévus sur des sites prédeterminés de la fourrure d'usure, à travers lesquels passe le gaz de brassage, cependant qu'au moins un insert (26, 26') en forme de barre configuré en tant que tube intérieur et s'étendant en sens longitudinal du tube (18, 18') est prévu centralement dans chacun des tubes (18, 18') en formant une fente annulaire (30) avec la parois intérieure de tube (29), caractérisé en ce que l'insert (26, 26') qui est configuré en tant que tube intérieur est prévu dans la section de tube (18, 18') qui se trouve dans la fourrure d'usure, de façon libre, c'est-à-dire sans support latéral, et est fixé en position par rapport au tube (18, 18') seulement en sens axial, la fixation de l'insert (26, 26') prévoyant un jeu faible par rapport au tube (18, 18') en sens axial.

4. Dispositif de brassage selon l'une des revendications 1 à 3, caractérisé en ce que la section du tube (18, 18') qui se trouve dans la fourrure d'usure (7) et l'insert (26, 26', 34) inséré là-dedans, ou les inserts insérés là-dedans, sont configurés de façon radialement symmetrique.

5. Dispositif de brassage selon l'une des revendications 1 à 4, caractérisé en ce que le tube (18, 18') est d'une section circulaire.

6. Dispositif de brassage selon l'une des revendications 1 à 5, caractérisé en ce que le tube (18, 18') a une section en forme d'un polygone régulier, de préference une section d'un carré ou d'un hexagone.

7. Dispositif de brassage selon l'une des revendications 1 à 6, caractérisé en ce que la fente annulaire (30) a une largeur entre 1 et 3 mm.

8. Dispositif de brassage selon l'une des revendications 1 à 7, caractérisé en ce que le diamètre intérieur du tube (18, 18') est entre 4 et 12 mm, de préference entre 4 et 8 mm, et le diamètre de l'insert (26, 26', 34) est entre 2 et 8 mm, de préference entre 2 et 5 mm.

9. Dispositif de brassage selon l'une des revendications 1 à 8, caractérisé en ce que le tube (18, 18') a un épaisseur de parois correspondant approximativement à la moitie du diamétre intérieur du tube.

10. Dispositif de brassage selon l'une des revendications 1 à 9, caractérisé en ce que le rapport de la longueur du tube (18, 18') qui se trouve dans la fourrure d'usage au diamètre intérieur du tube qui se trouve dans la fourrure d'usage est au moins 16.

11. Dispositif de brassage selon l'une des revendications 1 à 10, caractérisé en ce qu'au moins deux tubes (18) disposés dans la fourrure d'usure (7) dudit récipient métallurgique à une distance l'un par rapport à l'autre, par leurs extrémités qui se trouvent en dehors de la fourrure d'usure (7), sont raccordés à un tube d'alimentation de gaz commun (15) au point de vue conduite, l'insert (26, 34) de chacun des tubes (18) étant fixé audit tube d'alimentation de gaz (15).

12. Dispositif de brassage selon l'une des revendications 1 à 10, caractérisé en ce que deux tubes (18) disposés dans la fourrure d'usure (7) dudit récipient métallurgique à une distance l'un par rapport à l'autre, par leurs extrémités qui se trouvent en dehors de la fourrure d'usure (7), sont raccordés à un tube d'alimentation de gaz commun (15) au point de vue conduite, et en ce que les deux tubes comprennent un insert (26, 34) commun qui s'étend à partir de la bouche d'un des tubes jusqu'à la bouche de l'autre des tubes.

13. Dispositif de brassage selon l'une des revendications 1 à 10, caractérisé en ce que l'insert (26') est fixé en sens axial sur la section de tube (18') qui se trouve en dehors de la fourrage d'usure (7).

14. Dispositif de brassage selon la revendication 13, caractérisé en ce que l'insert (26') est fixé sur le tube (18') par au moins une nervure de support (32, 33).

15. Dispositif de brassage selon l'une des revendications 1 à 14, caractérisé en ce que le tube (18, 18') comprend une pluralité d'inserts.

16. Dispositif de brassage selon l'une des revendications 1 à 17, caractérisé en ce que le tube (18) comprend une section de tube linéaire (31) qui s'étend à un angle par rapport à la section de tube (18) qui se trouve dans la fourrure de l'usure (7), l'insert (26, 34) passant à travers ladite section de tube linéaire.

17. Dispositif de brassage selon l'une des revendications 1 à 16, caractérisé en ce que des espaces libres restant entre le tube (18, 18') et une fourrure d'usure constituée de briques réfractaires sont remplies d'une masse réfractaire (25).
